# EUROPÄISCHE PATENTSCHRIFT

(11) **EP 1 956 126 B1**
(45) Veröffentlichungstag und Bekanntmachung des Hinweises auf die Patenterteilung: **21.08.2013**
(21) Anmeldenummer: 07002678.6
(22) Anmeldetag: 08.02.2007
(51) Int. Cl.: D04B 15/36

(54) **Flachstrickmaschine**
Flat knitting machine
Métier à tricoter rectiligne

(43) Veröffentlichungstag der Anmeldung: 13.08.2008
(73) Patentinhaber: H. Stoll GmbH & Co. KG, 72760 Reutlingen (DE)
(72) Erfinder: Mohr, Jürgen, Dipl.-Ing., 72768 Reutlingen (DE); Diebold, Armin, 72393 Burladingen (DE); Kaifler, Tobias, 72108 Rottenburg (DE)
(74) Vertreter: Kohler Schmid Möbus

(56) Entgegenhaltungen:
- EP-A- 0 347 011
- EP-A1- 0 652 315
- EP-A2- 0 435 690
- EP-A2- 0 897 027

## Beschreibung

Die Erfindung betrifft eine Flachstrickmaschine mit in ihren Nadelbetten längs verschiebbaren Nadeln und zwischen den Nadeln verschwenkbar angeordneten Platinen, die durch ein am Maschinenschlitten angeordnetes Platinenschloss ansteuerbar sind, wobei das Platinenschloss eine Steuerbahn für an den Platinen angeordnete Steuerfüße aufweist, die von mindestens zwei Schlossteilen begrenzt ist, von denen mindestens eines schaltbar ist.

Eine solche Flachstrickmaschine ist beispielsweise aus der EP 0 652 315 B1 bekannt. Die Platinen dieser Flachstrickmaschine können mithilfe des Platinenschlosses in den Kammspalt hinein oder aus diesem heraus geschwenkt werden. Dazu ist ein schwenkbar gelagertes Schlossteil vorgesehen, dass in seiner Bewegungsrichtung federbeaufschlagt ist. Dieses schwenkbare Schlossteil wirkt mit einem schaltbaren Schlossteil zusammen. Zwischen den beiden Schlossteilen wird die Steuerbahn für die Steuerfüße der Platinen gebildet, wobei sich die Weite der Steuerbahn der Breite der Steuerfüße und eventuell vorhandenen, zwischen den Platinen und den Schlossteilen eingeklemmten Fremdkörpern selbstständig anpassen kann.

Das schwenkbare Schlossteil liegt, nachdem der Fuß der letzten Platine des Nadelraums die Steuerbahn verlassen hat, federbeaufschlagt an seinem gegenüberliegenden, schaltbaren Schlossteil an und schließt dadurch die Steuerbahn für die Steuerfüße. Daher muss in jeder Strickreihe, vor der sich der Maschinenschlitten außerhalb des Nadelraums befunden hat, durch den Steuerfuß der äußersten Platine die Steuerbahn entgegen der Federkraft, die auf das schwenkbare Schlossteil wirkt, geöffnet werden. Dies führt zu einer besonderen Beanspruchung der Steuerfüße der äußersten Platinen und demzufolge zu einem erhöhten Verschleiß.

Aus der DE 44 11 724 C2 ist eine Flachstrickmaschine bekannt, bei der die Platinen mithilfe eines Platinenschlosses bewegt werden, das eine Verstellung der tiefsten Position der Platinen zum Kammspalt ermöglicht. Die Steuerbahn für die Platinenfüße ist jedoch in ihrer Weite nicht veränderbar. Sollte es zum Eindringen von Fremdkörpern, beispielsweise von Garnresten oder Schmutz, in die Steuerbahn für die Steuerfüße der Platinen kommen, so kann dies zu einem Verklemmen der Steuerfüße der Platinen in der Steuerbahn führen, was eine Beschädigung der Steuerfüße und/oder der Steuerbahn nach sich ziehen kann.

Der vorliegenden Erfindung liegt die Aufgabe zu Grunde, eine Flachstrickmaschine zu schaffen, die ein sicheres und verschleißarmes Bewegen der Steuerfüße der zwischen den Nadeln angeordneten Platinen erlaubt.

Die Aufgabe wird mit einer Flachstrickmaschine der eingangs genannten Art gelöst, die erfindungsgemäß dadurch gekennzeichnet ist, dass an den Schlossteilen ein Distanzstück angeordnet ist und die beiden Schlossteile federbelastet über das Distanzstück in einem gegenseitigen Mindestabstand gehalten aneinander anliegen.

Das Distanzstück sorgt dafür, dass die Steuerfüße der äußersten Platinen des Nadelraums die Steuerbahn des Platinenschlosses nicht erst öffnen müssen, sondern ohne größere Belastungen in die Steuerbahn eintreten können.

Vorzugsweise kann der gegenseitige Mindestabstand der Schlossteile zumindest annähernd der Höhe der Steuerfüße der Platinen entsprechen. Dann können die Steuerfüße der äußersten Platinen des Nadelraums ohne zusätzliche Reibung in die Steuerbahn eintreten.

Bei einer bevorzugten Ausgestaltung kann der gegenseitige Abstand der Schlossteile entgegen der Federbelastungen über den Mindestabstand hinaus vergrößerbar sein. Diese Ausführung ermöglicht eine Verbreiterung der Steuerbahn über die Höhe der Steuerfüße der Platinen hinaus, sofern sich in der Steuerbahn Fremdkörper festgesetzt haben sollten, welche die Platinen in ihrer Bewegung behindern. Dies bedeutet, dass die Steuerfüße der Platinen, die in ihrer Bewegung aus dem Kammspalt behindert sind, durch die Steuerbahn nicht beschädigt werden.

Bei einer vorteilhaften Ausgestaltung können beide Schlossteile senkrecht zur Bewegungsrichtung des Maschinenschlittens bewegbar an einer Schlossplatte des Platinenschlosses gelagert sein, wobei vorzugsweise eines der beiden Schlossteile schaltbar und das andere Schlossteit federbeaufschlagt sein kann. Durch eine parallele Verschiebung der mindestens zwei die Steuerbahn für die Steuerfüße der Platinen begrenzenden Schlossteile lassen sich dann die gewünschten Schwenkbewegungen der Platinen durchführen.

Dabei ist es von Vorteil, wenn das mindestens eine schaltbare Schlossteil das mindestens eine federbelastete Schlossteil über das Distanzstück beim Schaltvorgang mitbewegt. Durch die Federbeaufschlagung des nicht aktiv geschalteten Schlossteils folgt dieses dem schaltbaren Schlossteil in einer der Bewegungsrichtungen automatisch nach. In der entgegengesetzten Richtung wird dieses Schlossteil über das Distanzstück, das sowohl am geschalteten als auch am nicht geschalteten Schlossteil angeordnet sein kann, mit der Bewegung des geschalteten Schlossteils mitgeführt.

Das federbelastete Schlossteil kann bei einer entsprechenden Ausgestaltung anstelle einer Bewegung parallel zur Schlossplatte auch eine Schwenkbewegung ausführen, wenn es über ein Distanzstück der Bewegung des schaltbaren Schlossteils folgt oder durch Steuerfüße von in ihrer Bewegung behinderten Platinen bewegt wird.

Um trotz der Federbeaufschlagung des mit dem mindestens einen schaltbaren Schlossteil zusammenwirkenden Schlossteils definierte Endstellungen des federbelasteten Schlossteils zu erzielen, können die Bewegungen des mindestens einen federbelasteten Schlossteils zweckmäßigerweise durch Anschläge begrenzt sein. Diese Anschläge können beispielsweise durch einen Bolzen in der Schlossplatte gebildet sein, an welchem eine Anschlagfläche des federbelasteten Schlossteils zur Anlage kommt.

Zur Auslösung der Schaltbewegung der Schlossteile sind verschiedene Konstruktionen denkbar. Bei einer bevorzugten Ausgestaltung kann das mindestens eine schaltbare Schlossteil über eine parallel zur Bewegungsrichtung des Maschinenschlittens verschiebbar gelagerte Schaltleiste bewegbar sein. Dies ist eine konstruktiv einfache und robuste Lösung für die Schaltung der Schlossteile.

Die Schaltleiste kann mindestens eine Steuerkurve aufweisen, in der ein an dem mindestens einen schaltbaren Schlossteil angeordneter Führungskörper eingreift. Durch Verschieben der Schaltleiste ändert sich damit auch die Position des schaltbaren Schlossteils und damit der Steuerbahn für die Platinen.

Die Schaltleiste kann an der den Schlossteilen abgewandten Seite der Schlossplatte angeordnet sein, wo genügend Einbauraum zur Verfügung steht und sie auf einfache Weise angetrieben werden kann.

Bevorzugt sind zwei in Bewegungsrichtung des Maschinenschlittens hintereinander angeordnete, schaltbare Schlossteile vorgesehen, die jeweils mit einem federbelasteten Schlossteil zusammenwirken, wobei eines der schaltbaren Schlossteile gegenüber der senkrechten Mittelachse eines unterhalb des Platinenschlosses am Maschinenschlitten angeordneten Strickschlosses in Bewegungsrichtung des Maschinenschlittens voreilend und das andere schaltbare Schlossteil nacheilend angeordnet ist. Bei dieser Ausgestaltung des Platinenschlosses ist es möglich, die schaltbaren Schlossteile derart zu schalten, dass mithilfe des dem Strickschloss voreilenden schaltbaren Schlossteils die Platinen in den Kammspalt hinein verschwenkbar und mithilfe des nacheilenden, federbelasteten Schlossteils aus dem Kammspalt heraus schwenkbar sind oder dass durch beide federbelastete Schlossteile die Platinen in ihrer aus dem Kammspalt heraus geschwenkten Stellung gehalten werden. Dies sind die für Niederhalteplatinen hauptsächlich erforderlichen Bewegungen. Vor dem Austreiben der Nadel wird die Niederhalteplatine in den Kammspalt hinein verschwenkt und hält dort die zuvor gebildete Masche zurück, während die Nadel ausgetrieben wird. Sobald die Nadel ihre Rückzugsbewegung beginnt, wird die Platine wieder aus dem Kammspalt heraus geschwenkt, um diesen für Bewegungen anderer am Strickvorgang teilnehmender Elemente der Strickmaschine freizuhalten.

Nachfolgend wird ein bevorzugtes Ausführungsbeispiel eines Platinenschlosses einer erfindungsgemäßen Flachstrickmaschine anhand der Zeichnung näher beschrieben.

Im Einzelnen zeigen:
- Fig. 1: eine Draufsicht auf das Platinenschloss einer Flachstrickmaschine mit einer ersten Schaltstellung der Schlossteile;
- Fig. 2: eine der Fig. 1 entsprechende Draufsicht auf das Platinenschloss mit einer zweiten Schaltstellung der Schlossteile;
- Fig. 3: eine der Fig. 1 entsprechende Draufsicht auf das Platinenschloss mit einer dritten Schaltstellung der Schlossteile;
- Fig. 4: eine der Fig. 1 entsprechende Darstellung bei Stellung des Maschinenschlittens am Rand des Nadelraums;
- Fig. 5: einen Schnitt durch das Platinenschloss aus Fig. 1 entlang der Linie A-A;
- Fig. 6: einen Schnitt durch das Platinenschloss aus Fig. 1 entlang der Linie B-B.

Fig. 1 zeigt ein Platinenschloss 1, das oberhalb eines Strickschlosses 200 auf einer Schlossplatte 100 angeordnet ist. Der nicht näher dargestellte Maschinenschlitten, auf dem die Schlossplatte 100 mit den Schlössern 1 und 200 befestigt ist, bewegt sich in Fig. 1 in Pfeilrichtung L nach links.

Das Platinenschloss 1 weist insgesamt vier Schlossteile 2, 3, 4 und 5 auf. Im dargestellten Beispiel sind die Schlossteile 2 und 3 voreilend zur Mittelachse M des Strickschlosses 200 und die Schlossteile 4 und 5 nacheilend angeordnet. Die Schlossteile 2 und 3 bilden eine Steuerbahn 60 für Steuerfüße 6' von aus den Fig. 5 und 6 näher ersichtlichen Platinen 6. Über die Steuerbahn 60 werden die Platinen 6 in einen ebenfalls aus den Fig. 5 und 6 ersichtlichen Kammspalt 300 hinein geschwenkt. Die dem Strickschloss 200 nacheilenden Schlossteile 4 und 5 bilden eine Steuerbahn 61 für die Steuerfüße 6' der Platinen, die gegenüber der Steuerbahn 60 nach unten versetzt ist, wodurch die Platinen wieder aus dem Kammspalt 300 heraus geschwenkt werden.

Die Weite der Steuerbahnen 60, 61 entspricht der Höhe der Steuerfüße 6' mit einer gewissen Toleranzzugabe.

Die Schlossteile 3 und 5 sind schaltbar. Sie sind mit Führungskörpern 31, 51 in Langlöchern 101, 102 der Schlossplatte 100 senkrecht zur Bewegungsrichtung L des Maschinenschlittens längs beweglich gelagert und können somit Bewegungen in Richtung der Pfeile V1, V2 und V1',V2' ausführen.

Das Schlossteil 3 weist einen Bolzen 32 auf, der in eine Schaltkurve 71 einer Schaltleiste 7 eingreift. Analog weist das Schlossteil 5 einen Bolzen 52 auf, der in eine weitere Schaltkurve 72 der Schaltleiste 7 eingreift.

Die Schaltleiste 7 ist auf der den Schlossteilen 2, 3, 4 und 5 gegenüberliegenden Seite der Schlossplatte 100 parallel zur Längsseite 111 der Schlossplatte 100 verschiebbar gelagert, was insbesondere aus den Fig. 5 und 6 ersichtlich ist. Die Schaltkurven 71, 72 sind spiegelbildlich zueinander ausgebildet, wodurch die Schlossteile 3, 5 gegenläufige Bewegungen ausführen, wenn die Schaltleiste 7 verschoben wird. In Fig. 1 ist die Schaltleiste 7 in Richtung des Pfeils HL in ihre linke Endposition verschoben worden. Dadurch wurde das Schlossteil 3 in seine angehobene Position und das Schlossteil 5 in seine abgesenkte Position gebracht.

Die mit den schaltbaren Schlossteilen 3, 5 zusammenwirkenden Schlossteile 2, 4 sind mit Führungskörpern 21, 41 in Langlöchern 103, 104 der Schlossplatte 100 längs beweglich gelagert und können dadurch Bewegungen in den gleichen Richtungen wie die Schlossteile 3, 5 ausführen.

Das Schlossteil 2 wird durch eine in Richtung des Pfeils F wirkende Kraft einer Feder 8, die sich an einem Halter 9 abstützt, beaufschlagt und das Schlossteil 4 durch die Kraft einer Feder 8', die sich an einem Halter 9'abstützt. Beide Schlossteile 2, 4 weisen ein Distanzstück 22 bzw. 42 auf und liegen durch die Wirkung der Federn 8, 8'an ihren zugeordneten schaltbaren Schlossteilen 3, 5 an. Dadurch folgen die Schlossteile 2, 4 in einem gewünschten Mindestabstand den Schaltbewegungen der Schlossteile 3, 5. Im dargestellten Beispiel sind die Distanzstücke 22, 42 an den federbelasteten Schlossteilen 2, 4 angeordnet; sie könnten jedoch auch an den Schlossteilen 3, 5 angeordnet sein.

Der durch die Distanzstücke 22, 42 gebildete Abstand zwischen den Schlossteilen 2, 3 bzw. 4, 5 entspricht der Höhe der Steuerfüße 6'der Platinen 6 mit einer Toleranzzugabe. Die Kraft der Federbeaufschlagung der Schlossteile 2, 4 ist so gewählt, dass der Steuerfuß 6' einer Platine 6, die in der Bewegung aus dem Kammspalt 300 heraus durch in der Steuerbahn 60, 61 vorhandene Fremdkörper behindert ist, das Schlossteil 2 bzw. 4 in zu den Pfeilen F, F' entgegengesetzter Richtung bewegen und damit die Steuerbahn 60, 61 verbreitern kann.

Die Steuerbahnen 60, 61, die von den durch die Schaltleiste 7 in Position gebrachten Schlossteilen 3, 5 und den mit diesen zusammenwirkenden federbelasteten Schlossteilen 2, 4 gebildet werden, sind hier beispielhaft dadurch gebildet, dass sich die federbelasteten Schlossteile 2 und 4 in derselben Ebene bewegen wie die schaltbaren Schlossteile 3, 5. Die federbelasteten Schlossteile 2, 4 könnten sich aber auch durch eine Schwenkbewegung von der Wirkfläche der schaltbaren Schlossteile 3, 5 weg oder auf diese zu bewegen und dadurch die Steuerbahnen 60, 61 bilden.

Die Positionen der Schlossteile 2 und 4, in der die Platinen 6 in ihre höchste Positionen gebracht, also aus dem Kammspalt 300 heraus geschwenkt werden, werden durch Anschlagflächen 23, 43, die an Anschlägen 105, 106 anliegen, bestimmt.

Fig. 2 zeigt das Platinenschloss 1 mit allen Komponenten, wie sie auch in Fig. 1 beschrieben sind, in der Bewegungsrichtung des Maschinenschlittens in Pfeilrichtung R nach rechts. Die Schaltleiste 7 ist in Richtung des Pfeils RL in ihre rechte Endposition verschoben.

Jetzt sind die Schlossteile 4 und 5 voreilend zum Strickschloss 200. Das Schlossteil 5 wurde durch die Schaltleiste 7 nach oben bewegt. Demzufolge werden die Steuerfüße 6'in der Steuerbahn 61 angehoben, so dass die Platinen 6 in den Kammspalt 300 verschwenken. Die Schlossteile 2, 3 sind nacheilend zum Strickschloss 200 und das Schlossteil 3 in seiner abgesenkten Position, wodurch über die Steuerbahn 60 und die Steuerfüße 6' die Platinen 6 wieder aus dem Kammspalt 300 heraus geschwenkt werden.

In Fig. 3 ist das Platinenschloss 1 mit einer mittleren Stellung der Schaltleiste 7 gezeigt. Der Maschinenschlitten kann sich in beide Richtungen bewegen, was durch den Doppelpfeil D ausgedrückt ist. Wird die Schaltleiste 7 in die dargestellte mittlere Position gebracht, so werden beide schaltbare Schlossteile 3, 5 abgesenkt. Die federbelasteten Schlossteile 2 und 4 folgen dieser Bewegung. Die Platinen 6, die mit ihren Steuerfüßen 6' die Steuerbahnen 60, 61 durchlaufen, befinden sich dadurch in ihrer aus dem Kammspalt 300 heraus geschwenkten Position.

Fig. 4 schließlich zeigt das Platinenschloss 1 mit einer Stellung der Schlossteile 2, 3, 4 und 5 sowie der Schaltleiste 7, wie sie auch in Fig. 1 dargestellt ist. Der Unterschied zu Fig. 1 besteht darin, dass sich jetzt der Maschinenschlitten am Rande des Nadelraums befindet und beginnt, in Pfeilrichtung L zu laufen. Es kommen damit zunächst die voreilenden Schlossteile 2, 3 und dann die dem Strickschloss 200 nacheilenden Schlossteile 4, 5 in Kontakt mit den Platinenfüßen 6'. Das Schlossteil 2 liegt über das Distanzstück 22 am Schlossteil 3 an und das Schlossteil 4 über das Distanzstück 42 am Schlossteil 5, wodurch die Steuerbahnen 60, 61 für die Steuerfüße 6' mit einer Weite, die etwas größer als die Höhe der Steuerfüße 6' ist, gebildet werden. Dadurch erfährt der erste Steuerfuß 6' die gleichen Reibkräfte beim Durchgang durch die Steuerbahnen 60, 61 wie die nachfolgenden Steuerfüße 6'.

Die Schnittdarstellung in Fig. 5 zeigt eine Platine 6 in ihrer in den Kammspalt 300 hinein bewegten tiefen Position T. Das Schlossteil 3 ist in seine angehobene Position gebracht worden. Das Schlossteil 2 liegt über das Distanzstück 22 beaufschlagt durch die Kraft der Feder 8 am Schlossteil 3 an. Die Schlossteile 2, 3 bilden die Steuerbahn 60 für den Steuerfuß 6' der Platine 6. Die Schaltleiste 7 ist auf der Rückseite der Schlossplatte 100 angeordnet.

Im Schnitt nach Fig. 6 ist eine Platine 6 in ihrer aus dem Kammspalt 300 heraus bewegten Position H gezeigt. Das Schlossteil 5 ist in seine abgesenkte Position gebracht worden. Das Schlossteil 4 liegt über das hier nicht dargestellte Distanzstück 42 beaufschlagt durch die ebenfalls nicht dargestellte Feder 8' am Schlossteil 5 an. Die Schlossteile 4, 5 bilden die Steuerbahn 61 für den Steuerfuß 6' der Platine 6. Es ist außerdem der Bolzen 52 gezeigt, mit dem das Schlossteil 5 in die Schaltkurve 72 der Schaltleiste 7 eingreift. Außerdem ist der Führungskörper 51 des Schlossteils 5 gezeigt, mit dem dieses in der Schlossplatte 100 geführt ist.

## Patentansprüche

1. Flachstrickmaschine mit in ihren Nadelbetten längs verschiebbaren Nadeln und zwischen den Nadeln verschwenkbar angeordneten Platinen (6), die durch ein am Maschinenschlitten angeordnetes Platinenschloss (1) ansteuerbar sind, wobei das Platinenschloss (1) eine Steuerbahn (60, 61) für an den Platinen (6) angeordnete Steuerfüße (6') aufweist, die von mindestens zwei Schlossteilen (2, 3; 4, 5) begrenzt ist, von denen mindestens eines (3, 5) schaltbar ist, **dadurch gekennzeichnet, dass** an den Schlossteilen (2, 3; 4, 5) ein Distanzstück (22, 42) angeordnet ist und die beiden Schlossteile (2, 3; 4, 5) federbelastet über das Distanzstück (22, 42) in einem gegenseitigen Mindestabstand gehalten aneinander anliegen.

2. Flachstrickmaschine nach Anspruch 1, **dadurch gekennzeichnet, dass** der gegenseitige Mindestabstand der Schlossteile (2, 3; 4, 5) zumindest annähernd der Höhe der Steuerfüße (6') der Platinen (6) entspricht.

3. Flachstrickmaschine nach Anspruch 1 oder 2, **dadurch gekennzeichnet, dass** der gegenseitige Abstand der Schlossteile (2, 3; 4, 5) entgegen der Federbelastung über den Mindestabstand hinaus vergrößerbar ist.

4. Flachstrickmaschine nach einem der vorhergehenden Ansprüche, **dadurch gekennzeichnet, dass** die mindestens zwei Schlossteile (2, 3; 4, 5) senkrecht zur Bewegungsrichtung (R, L, D) des Maschinenschlittens bewegbar an einer Schlossplatte (100) des Platinenschlosses (1) gelagert sind.

5. Flachstrickmaschine nach einem der vorhergehenden Ansprüche, **dadurch gekennzeichnet, dass** eines der beiden Schlossteile (3, 5) schaltbar und das andere Schlossteil (2, 4) federbeaufschlagt ist.

6. Flachstrickmaschine nach Anspruch 5, **dadurch gekennzeichnet, dass** das mindestens eine schaltbare Schlossteil (3, 5) das mindestens eine federbelastete Schlossteil (2, 4) über das Distanzstück (22, 42) beim Schaltvorgang mitbewegt.

7. Flachstrickmaschine nach Anspruch 5 oder 6, **dadurch gekennzeichnet, dass** die Bewegung des mindestens einen federbelasteten Schlossteils (2, 4) durch Anschläge (105, 106) begrenzt ist.

8. Flachstrickmaschine nach Anspruch 7, **dadurch gekennzeichnet, dass** die Anschläge (105, 106) durch einen Bolzen an der Schlossplatte (100) gebildet sind, an welchem eine Anschlagfläche des federbelasteten Schlossteils (2, 4) zur Anlage kommt.

9. Flachstrickmaschine nach einem der Ansprüche 5 bis 8, **dadurch gekennzeichnet, dass** das mindestens eine schaltbare Schlossteil (3, 5) über eine parallel zur Bewegungsrichtung (R, L, D) des Maschinenschlittens verschiebbar gelagerte Schaltleiste (7) schaltbar ist.

10. Flachstrickmaschine nach Anspruch 9, **dadurch gekennzeichnet, dass** die Schaltleiste (7) mindestens eine Schaltkurve (71, 72) aufweist, in der ein an dem mindestens einen schaltbaren Schlossteil (3, 5) angeordneter Führungskörper (32, 52) eingreift.

11. Flachstrickmaschine nach Anspruch 9 oder 10, **dadurch gekennzeichnet, dass** die Schaltleiste (7) an der den Schlossteilen (2, 3, 4, 5) abgewandten Seite der Schlossplatte (100) angeordnet ist.

12. Flachstrickmaschine nach einem der vorhergehenden Ansprüche, **dadurch gekennzeichnet, dass** zwei in Bewegungsrichtung (R, L) des Maschinenschlittens hintereinander angeordnete, schaltbare Schlossteile (3, 5) vorgesehen sind, die jeweils mit einem federbelasteten Schlossteil (2, 4) zusammenwirken, wobei eines der schaltbaren Schlossteile (3, 5) gegenüber der senkrechten Mittelachse (M) eines unterhalb des Platinenschlosses (1) am Maschinenschlitten angeordneten Strickschlosses (200) in Bewegungsrichtung (R, L) des Maschinenschlittens voreilend und das andere schaltbare Schlossteil (5, 3) nacheilend angeordnet ist.

13. Flachstrickmaschine nach Anspruch 12, **dadurch gekennzeichnet, dass** die schaltbaren Schlossteile (3, 5) derart schaltbar sind, dass mithilfe des dem Strickschloss (200) voreilenden schaltbaren Schlossteils (3, 5) die Platinen (6) in den Kammspalt (300) hinein verschwenkbar und mithilfe des nacheilenden, federbelasteten Schlossteils (4, 2) aus dem Kammspalt (300) heraus schwenkbar sind oder dass durch beide federbelasteten Schlossteile (2, 4) die Platinen (6) in ihrer aus dem Kammspalt (300) heraus geschwenkten Stellung gehalten werden.

## Claims

1. Flat knitting machine with needles longitudinally movable in their needle beds, and plates (6) arranged to pivot between the needles, wherein said plates are actuated by a plate lock (1) that is arranged at the machine slide, where the lock (1) comprises a control path (60, 61) for control feet (6') arranged at the plates (6), said feet being bounded by at least two locking parts (2, 3; 4, 5) of which at least one (3, 5) is switchable, **characterised in that** a spacer (22, 42) is arranged at the locking parts (2, 3; 4, 5), and the two locking parts (2, 3; 4, 5) are spring-loaded by the spacer (22, 42), and are abutted together retained at a mutual minimum distance from one another.

2. Flat knitting machine according to claim 1, **characterised in that** the mutual minimum distance of the locking parts (2, 3; 4, 5) corresponds at least approximately to the height of the control feet (6') of the plates (6).

3. Flat knitting machine according to claim 1 or 2, **characterised in that** the mutual distance of the locking parts (2, 3; 4, 5) can be increased beyond the minimum distance against the spring force.

4. Flat knitting machine according to one of the foregoing claims, **characterised in that** the at least two locking parts (2, 3; 4, 5) are mounted perpendicular to the direction of movement (R, L, D) of the machine slide on a locking plate (100) of the plate lock (1).

5. Flat knitting machine according to one of the foregoing claims, **characterised in that** one of the two locking parts (3, 5) can be switched and the other locking part (2, 4) has spring force applied.

6. Flat knitting machine according to claim 5, **characterised in that** the at least one switchable locking part (3, 5) moves the at least one spring-loaded locking part (2, 4) with it via the spacer (22, 42) during the switching process.

7. Flat knitting machine according claim 5 or 6, **characterised in that** the movement of the at least one spring-loaded locking part (2, 4) is restricted by stops (105, 106).

8. Flat knitting machine according to claim 7, **characterised in that** the stops (105, 106) are formed by a pin on the locking plate (100) on which a stop face of the spring-loaded locking part (2, 4) rests.

9. Flat knitting machine according to one of the claims 5 to 8, **characterised in that** the at least one switchable locking part (3, 5) is switchable by means of a switching track (7) movably mounted parallel to the direction of movement (R, L, D) of the machine slide.

10. Flat knitting machine according to claim 9, **characterised in that** the switching track (7) comprises at least one switching curve (71, 72) in which one guide body (32, 52) associated with the at least one switchable locking part (3, 5) engages.

11. Flat knitting machine according to claim 9 or 10, **characterised in that** the switching track (7) is arranged on the opposite side of the locking plate (100) from the locking parts (2, 3, 4, 5).

12. Flat knitting machine according to the foregoing claims, **characterised in that** two switchable locking parts (3, 5) are provided arranged one behind the other in the direction of movement (R, L) of the machine slide, wherein the locking parts interact respectively with a spring-loaded locking part (2, 4) whereby one of the switchable locking parts (3, 5) is arranged to lead in the direction of movement (R, L) of the machine slide in relation to the vertical central axis (M) of a cam assembly (200) arranged on the machine slide underneath the plate lock (1), and the other switchable locking part (5, 3) is arranged so that it is trailing.

13. Flat knitting machine according to claim 12, **characterised in that** the switchable locking parts (3, 5) are switchable in such a way that, with the aid of the switchable locking part (3, 5) leading the cam assembly (200), the plates (6) can pivot into the cam slot (300) and, with the aid of the trailing, spring-loaded locking part (4, 2), can pivot out of the cam slot (300) or that, with the aid of both spring-loaded locking parts (2, 4), the plates (6) can be maintained in their pivoted position out of the cam slot (300).

## Revendications

1. Métier à tricoter rectiligne ayant des aiguilles coulissant longitudinalement dans leurs fontures et des platines (6) qui peuvent pivoter entre les aiguilles et qui peuvent être commandées par une came (1) de platine montée sur le chariot du métier, dans lequel la came (1) de platine a une piste (60, 61) de commande de pieds (6') de commande montés sur les platines (6) qui est délimitée par au moins deux parties (2,3 ;4,5) de came, dont l'une (3,5) au moins peut être enclenchée, **caractérisé en ce qu'**une pièce (22, 42) d'entretoisement est montée sur les parties (2,3 ;4,5) de came et les deux parties (2,3 ; 4, 5) de came sont maintenues l'une contre l'autre à une distance minimum mutuelle en étant soumises à un effet de ressort par la pièce (22, 42) d'entretoisement.

2. Métier à tricoter rectiligne suivant la revendication 1,
**caractérisé en ce que** la distance mutuelle minimum des parties (2,3 ;4,5) de came correspond au moins à peu près à la hauteur des pieds (6') de commande des platines (6).

3. Métier à tricoter rectiligne suivant l'une des revendications 1 ou 2,
**caractérisé en ce que** la distance mutuelle des parties (2,3 ; 4, 5) de came peut être agrandie au-delà de la distance minimum en s'opposant à l'effet de ressort.

4. Métier à tricoter rectiligne suivant l'une des revendications précédentes,
**caractérisé en ce que** les au moins deux parties (2,3 ; 4,5) de came sont montées sur une plaque (100) de la came (1) de platine en étant mobiles perpendiculairement à la direction (R,L,D) de déplacement du chariot du métier.

5. Métier à tricoter rectiligne suivant l'une des revendications précédentes,
**caractérisé en ce que** l'une des deux parties (3,5) de came peut être enclenchée et l'autre partie (2,4) de came est soumise à un effet de ressort.

6. Métier à tricoter rectiligne suivant la revendication 5,
**caractérisé en ce que** la au moins une partie (3,5) de came qui peut être enclenchée entraîne, lors de l'opération d'enclenchement sur la distance (22,42) d'entretoisement, la au moins une partie (2,4) de came soumise à un effet de ressort.

7. Métier à tricoter rectiligne suivant l'une des revendications 5 ou 6,
**caractérisé en ce que** le déplacement de la au moins une partie (2, 4) de came soumise à un effet de ressort est limité par des butées (105,106).

8. Métier à tricoter rectiligne suivant la revendication 7,
**caractérisé en ce que** les butées (105,106) sont formées par un axe sur la plaque (100) de came, axe sur lequel une surface de butée de la partie (2,4) de came soumise à un effet de ressort vient s'appliquer.

9. Métier à tricoter rectiligne suivant l'une des revendications 5 à 8,
**caractérisé en ce que** la au moins une partie (3,5) de came, qui peut s'enclencher, peut s'enclencher par une barrette (7) d'enclenchement montée coulissante parallèlement à la direction (R,L,D) de déplacement du chariot du métier.

10. Métier à tricoter rectiligne suivant la revendication 9,
**caractérisé en ce que** la barrette (7) d'enclenchement a au moins une courbe (71,72) d'enclenchement, dans laquelle pénètre un corps (32, 52) de guidage monté sur la au moins une partie (3,5) de came pouvant être enclenchée.

11. Métier à tricoter rectiligne suivant l'une des revendications 9 ou 10,
**caractérisé en ce que** la barrette (7) d'enclenchement est montée du côté de la plaque (100) de came éloignée des parties (2,3,4,5) de came.

12. Métier à tricoter rectiligne suivant l'une des revendications précédentes,
**caractérisé en ce qu'**il est prévu deux parties (3,5) de came, qui sont disposées l'une derrière l'autre dans la direction (R,L) de déplacement du chariot du métier, qui peuvent être enclenchées et qui coopèrent respectivement avec une partie (2,4) de came soumise à un effet de ressort, l'une des parties (3,5) de came qui peut être enclenchée étant par rapport à l'axe (M) médian vertical d'une came (200) de tricotage montée sur le chariot du métier en dessous de la came (1) de la platine en avant dans la direction (R,L) de déplacement du chariot du métier et l'autre partie (5, 3) de came pouvant être enclenchée en arrière.

13. Métier à tricoter rectiligne suivant la revendication 12,
**caractérisé en ce que** les parties (3,5) de came, qui peuvent être enclenchées, peuvent être enclenchées de manière à ce qu'à l'aide de la partie (3,5) de came pouvant être enclenchée en avant de la came (200) de tricotage, les platines peuvent pivoter dans l'intervalle (300) de peigne et, à l'aide de la partie (4,2) de came en arrière et soumise à un effet de ressort, sortir par pivotement de l'intervalle (300) de peigne ou **en ce que**, par les deux parties (2,4) de came soumises à un effet de ressort, les platines (6) peuvent être maintenues dans leur position pivotée hors de l'intervalle (300) de peigne.
